# EUROPÄISCHE PATENTANMELDUNG

(11) **EP 2 669 225 A1**
(43) Veröffentlichungstag der Anmeldung: **04.12.2013**
(21) Anmeldenummer: 12169764.3
(22) Anmeldetag: 29.05.2012
(51) Int. Cl.: B65H 23/032, B65H 18/10, B26D 1/24, B26D 7/26, B65H 35/02, B65H 18/02

(54) **Aufwickler und Längsschneidanlage mit Aufwickler**

(71) Anmelder: Düspohl Maschinenbau GmbH, 33758 Schloss Holte-Stukenbrock (DE)
(72) Erfinder: Wagner, Uwe, 33335 Gütersloh (DE)
(74) Vertreter: Ter Meer Steinmeister & Partner

(57) **Zusammenfassung**

Aufwickler für in der Form paralleler Streifen von einer Längsschneidvorrichtung (34) zugeführtes Bahnmaterial, mit einer Wickelwelle (10), auf welche die Streifen zu Wickeln (14) aufzuwickeln sind, und einer parallel zu der Wickelwelle (10) verlaufenden Kammwelle (16), auf der Hülsen (18) angeordnet sind, die jeweils eine Separierscheibe (20) zur Seitenführung der Streifen tragen, dadurch gekennzeichnet, dass die Hülsen (18) mit mindestens einem in Längsrichtung am Umfang der Kammwelle (16) verlaufenden, radial expandierbaren Spannorgan (24) in einzeln einstellbaren Längspositionen auf der Kammwelle (16) fixierbar sind.

## Beschreibung

Die Erfindung betrifft einen Aufwickler für in der Form paralleler Streifen von einer Längsschneidvorrichtung zugeführtes Bahnmaterial, mit einer Wickelwelle, auf welche die Streifen aufzuwickeln sind, und einer parallel zur der Wickelwelle verlaufenden Kammwelle, auf der Hülsen angeordnet sind, die jeweils eine Separierscheibe zur Seitenführung der Streifen tragen.

Bahnmaterial, das beispielsweise zur Ummantelung von Profilen oder zur Beschichtung von Kanten von Möbelplatten und dergleichen dient, wird häufig in der Form eines verhältnismäßig breiten Endlosbandes bereitgestellt und dann mit einer Längsschneidvorrichtung in schmalere streifen in der jeweils benötigten Breite aufgeteilt. Die Streifen werden dann auf der Wickelwelle zu dicht nebeneinander liegenden Wickeln aufgewickelt. Wenn die Streifen eine verhältnismäßig große Breite haben, so dass der Wickel auch bei größerem Durchmesser noch stabil bleibt, ist es möglich, zwei parallele Wickelwellen zu verwenden, auf die die Streifen in abwechselnder Folge aufgewickelt werden, so dass die auf derselben Wickelwelle gebildeten Wickel in Abstand zueinander angeordnet sind. Ansonsten werden alle Streifen auf dieselbe Wickelwelle aufgewickelt, so dass die aufeinanderfolgenden Wickel einander nahezu berühren. Insbesondere in diesem letzten Fall dient die Kammwelle mit ihren Separierscheiben dazu, den Streifen im Bereich des Umfangs des Wickels seitliche Führung zu geben, so dass die einzelnen Wickel voneinander getrennt bleiben. Die Abstände zwischen den Separierscheiben entsprechen dann den jeweiligen Streifenbreiten.

Bei herkömmlichen Aufwicklern entspricht die Länge jeder Hülse der Breite des zugehörigen Streifens, so dass die Hülsen als Abstandshalter dienen, mit denen die Abstände zwischen den Separierscheiben festgelegt werden. Wenn die Längsschneidvorrichtung auf andere Streifenbreiten umgerüstet wird, muss auch der Aufwickler entsprechend umgerüstet werden. Dazu werden die Hülsen auf der Kammwelle gegen einen Satz von Hülsen mit anderer Länge ausgetauscht.

Aufgabe der Erfindung ist es, einen Aufwickler zu schaffen, der sich einfacher auf andere Streifenbreiten umrüsten lässt.

Diese Aufgabe wird erfindungsgemäß dadurch gelöst, dass die Hülsen mit mindestens einem in Längsrichtung am Umfang der Kammwelle verlaufenden, radial expandierbaren Spannorgan in einzeln einstellbaren Längspositionen auf der Kammwelle fixierbar sind.

Bei dem erfindungsgemäßen Aufwickler ist die Länge der Hülsen kleiner als die kleinste zu erwartende Streifenbreite, so dass zwischen den aufeinanderfolgenden Hülsen auf der Kammwelle im allgemeinen gewisse Zwischenräume bestehen, die es erlauben, die Längspositionen der Hülsen zu variieren und so an die jeweilige Streifenbreite anzupassen, ohne dass sämtliche Hülsen von der Kammwelle abgezogen und durch Hülsen anderer Länge ersetzt werden müssen. Dadurch wird nicht nur der Umrüstprozess vereinfacht, sondern es entfällt auch die Notwendigkeit, zahlreiche Sätze von Separierscheiben tragenden Hülsen mit jeweils unterschiedlichen Längen vorrätig zu halten.

Wenn alle Hülsen und damit alle Separierscheiben auf die gewünschten Positionen eingestellt sind, lassen sich mit Hilfe des Spannorgans sämtliche Hülsen in der eingestellten Position auf der Kammwelle fixieren.

Vorteilhafte Ausgestaltungen der Erfindung sind in den Unteransprüchen angegeben.

Das Spannorgan kann durch einen pneumatisch expandierbaren Balg gebildet werden, der in einer in der Umfangsfläche der Kammwelle gebildeten Nut untergebracht ist.

Zum einfachen Einstellen der Abstände zwischen den Separierscheiben können Lehren in den benötigten Standardlängen verwendet werden, die bei der Positionierung der Hülsen vorübergehend als Abstandshalter zwischen den Separierscheiben eingefügt werden.

Es sind Längsschneidvorrichtungen bekannt, bei denen die Messer und Gegenmesser als Tellermesser ausgebildet sind, die auf den jeweiligen Messerwellen sitzen und ebenfalls pneumatisch in den benötigten Positionen auf der Welle festgespannt werden. Ebenso sind numerisch gesteuerte Roboter bekannt, mit denen die Tellermesser automatisch positioniert werden können. Gemäß einer Weiterbildung der Erfindung wird dieser Roboter auch zur Positionierung der Separierscheiben benutzt. Das kann beispielsweise in der Form geschehen, dass der Roboter aus einer Position in der Nähe der Messerwellen in eine Position in der Nähe der Kammwelle gefahren wird, so dass er die Separierscheiben in ähnlicher Weise positionieren kann wie die Tellermesser. In einer bevorzugten Ausführungsform bleibt jedoch der Roboter stets in einer den Messerwellen benachbarten Position, und er weist einen Positionszeiger auf, der die Sollpositionen für die Separierscheiben angibt, so dass die Separierscheiben dann von Hand auf diese Sollpositionen eingestellt werden können. Der Positionszeiger kann beispielsweise durch einen auf dem Roboter montierten Laser gebildet werden.

Im folgenden werden Ausführungsbeispiele der Erfindung anhand der Zeichnung näher erläutert.

Es zeigen:
- Fig. 1: eine perspektivische Ansicht der wesentlichen Teile eines erfindungsgemäßen Aufwicklers;
- Fig. 2: eine vergrößerte Querschnittsdarstellung einer Kammwelle des Aufwicklers und einer darauf fixierten Hülse;
- Fig. 3: einen schematischen Grundriss einer Längsschneidanlage mit einem erfindungsgemäßen Aufwickler; und
- Fig. 4: einen schematischen Grundriss einer Längsschneidanlage gemäß einem anderen Ausführungsbeispiel.

Der in Fig. 1 gezeigte Aufwickler weist eine Wickelwelle 10 auf, auf die mehrere Streifen eines Bahnmaterials aufzuwickeln sind. Zu diesem Zweck werden Wickelkerne 12, beispielsweise in der Form von Papphülsen, deren Länge der Breite der aufzuwickelnden Streifen entspricht, in geeigneten Positionen auf der Wickelwelle 10 angeordnet und fixiert. Mit einem Klebeband wird dann ein Ende jedes Streifens auf die Umfangsfläche eines der Wickelkerne 12 aufgeklebt. Mit Hilfe eines nicht gezeigten Drehantriebs wird die Wickelwelle 10 in Drehung versetzt, so dass die Streifen zu Wickeln 14 aufgewickelt werden. Ein einzelner Wickel 14 ist in Fig. 1 strichpunktiert angedeutet.

Parallel zu der Wickelwelle 10 ist eine Kammwelle 16 angeordnet, die mehrere Hülsen 18 trägt. Jede Hülse 18 trägt an einem Ende eine verhältnismäßige dünne Separierscheibe 20.

Während des Betriebs des Aufwicklers wird die Kammwelle 16 in den Richtungen rechtwinklig zu ihrer Längsachse so relativ zu der Wickelwelle 10 positioniert, dass die Separierscheiben 20 kammförmig zwischen die einzelnen Streifen greifen, die auf die Wickelwelle 10 aufzuwickeln sind. Dadurch werden die einzelnen Streifen beim Aufwickeln in seitlicher Richtung so geführt, dass sie gerade und sauber voneinander getrennte Wickel 14 bilden und nicht etwa ein Streifen von einem Wickel auf den benachbarten Wickel überläuft. Die Kammwelle 16 kann in den Richtungen rechtwinklig zu ihrer Längsachse in der Weise automatisch verstellbar sein, dass sie sich dem allmählich zunehmenden Durchmesser der Wickel 14 anpasst, so dass die Separierscheiben 20 stets im Bereich des äußeren Umfangs der Wickel bleiben. Außerdem kann die Kammwelle 16 passiv drehbar sein, so dass die Reibung zwischen den Separierscheiben 20 und den Wickeln 14 minimiert wird.

Eine Besonderheit des hier gezeigten Aufwicklers besteht darin, dass die Länge der Hülsen 18 nicht größer ist als die kleinste in Frage kommende Breite der aufzuwickelnden Streifen. Da die Abstände zwischen den Separierscheiben 20 jedoch der jeweiligen Streifenbreite entsprechen, bedeutet dies, dass zwischen den Enden der aufeinanderfolgenden Hülsen 18 im Normalfall gewisse Zwischenräume 22 verbleiben.

Damit die Hülsen 18 nicht in Längsrichtung auf der Kammwelle 16 verrutschen, weist die Kammwelle mindestens an einer Stelle ihres Umfangs ein radial expandierbares Spannorgan 24 auf, das sich über die Positionen sämtlicher Hülsen 18 erstreckt.

Wie Fig. 2 zeigt, wird das Spannorgan 24 in diesem Beispiel durch einen pneumatisch aufblasbaren Balg oder Schlauch aus gummielastischem Material gebildet, der in einer Längsnut 26 der Kammwelle 16 untergebracht und über radiale Bohrungen 28 mit einer zentralen Axialbohrung 30 der Kammwelle verbunden ist.

Wie Fig. 1 zeigt, weist die Kammwelle 16 an einem Ende einen Druckluftanschluss 32 auf, der an eine Druckluftquelle ankuppelbar ist, um das Spannorgan 24 zu expandieren, so dass es sich gegen die inneren Umfangsflächen der Hülsen 18 legt, um diese auf der Kammwelle 16 festzuspannen. Der Druckluftanschluss 32 kann ein von Hand zu öffnendes Rückschlagventil enthalten, das den Druck im Spannorgan 24 hält, wenn die Druckluftquelle abgekuppelt wird. Wenn die Positionen der Hülsen 18 verstellt werden sollen, wird das Rückschlagventil geöffnet, so dass das Spannglied 24 kollabiert.

In einer anderen Ausführungsform kann die Druckluftquelle auch über eine Drehdurchführung an die Axialbohrung 30 der Kammwelle angekuppelt sein.

In Fig. 3 ist eine Längsschneidanlage schematisch in einer Draufsicht gezeigt. Zu dieser Längsschneidanlage gehören eine Längsschneidvorrichtung 34 sowie der in Fig. 1 gezeigte Aufwickler, von dem in Fig. 3 aus Gründen der Übersichtlichkeit nur die Kammwelle 16 dargestellt ist.

Die Längsschneidvorrichtung 34 weist eine Messerwelle 36 auf, die parallel zu der Kammwelle 16 verläuft und mit Tellermessern 38 bestückt ist. Eine weitere, mit Gegenmessem bestückte Messerwelle liegt in Fig. 3 unsichtbar hinter der gezeigten Messerwelle 36.

Außerdem gehört zu der Längsschneidvorrichtung 34 ein Roboter 40, der dazu dient, die Tellermesser 38 auf den Messerwellen zu positionieren. Die Messerwellen 36 weisen jeweils ein radial expandierbares Spannorgan auf, mit dem die Tellermesser 38 in der jeweils eingestellten Axialposition auf der Welle fixiert werden können. Nach Lösen dieses Spannorgans können die Tellermesser mit Hilfe des Roboters 40 auf der Messerwelle 36 verschoben werden. Dazu weist der Roboter 40 eine parallel zu den Messerwellen 36 verlaufende Führungsschiene 42 auf, auf der ein Wagen 44 mit Hilfe eines numerisch gesteuerten Antriebs verfahrbar ist. Der Wagen 44 weist einen die Messerwellen 36 übergreifenden Ausleger 46 auf, der nicht näher gezeigte, ausfahrbare und zurückziehbare Werkzeuge zum Verschieben der Tellermesser 38 trägt.

Während eines Längsschneidvorgangs wird ein Band 48 des zu schneidenden Bahnmaterials von rechts in Fig. 3 zu der Schneidvorrichtung 34 zugeführt und mit Hilfe der Tellermesser 38 in einzelne Streifen 50 aufgeteilt, die weiter zu dem Aufwickler laufen, wo sie durch die Separierscheiben 20 der Kammwelle 16 geführt und schließlich auf die Wickelwelle 10 aufgewickelt werden.

Da die Separierscheiben 20 notwendig eine gewisse Dicke aufweisen müssen (die in der Zeichnung übertrieben dargestellt ist), laufen die Streifen 50 auf der Strecke zwischen der Längsschneidvorrichtung 34 und dem Aufwickler fächerförmig auseinander. Der Abstand zwischen der Längsschneidvorrichtung und dem Aufwickler ist so bemessen, dass die dadurch bedingte seitliche Auslenkung der Streifen 50 so klein bleibt, dass die Streifen nicht reißen.

Wenn die Anlage für einen neuen Schneidvorgang eingerichtet werden soll, so werden die gewünschten Streifenbreiten in die numerische Steuerung des Roboters 40 eingegeben. Für verschiedene Streifen 50 können dabei auch unterschiedliche Breiten eingegeben werden. Die Spannorgane der Messerwellen 36 werden gelöst, und der Wagen 44 fährt längs der Führungsschiene 42 in die durch die numerische Steuerung vorgegebenen Positionen, um mit seinem Ausleger 46 die einzelnen Tellermesser 38 entsprechend den einprogrammierten Streifenbreiten zu positionieren. Die Tellermesser werden dann in den eingestellten Positionen festgespannt, und der Wagen 40 fährt wieder in seine Ruheposition.

Um auch die Separierscheiben 20 der Kammwelle 16 zu positionieren, wird das Spannorgan 24 gelöst, und die Hülsen 18 werden von Hand positioniert. Dazu kann als Hilfsmittel eine Lehre 52 verwendet werden, die die Sollabstände zwischen den benachbarten Separierscheiben 20 vorgibt.

Schließlich werden die Hülsen 18 mit Hilfe des Spannorgans 24 in den eingestellten Positionen fixiert. Das Band 48 wird in die Schneidvorrichtung 34 eingefädelt, und die Schneidvorrichtung wird kurzzeitig in Betrieb genommen, um die Streifen 50 bis zu einer Länge zu schneiden, die ausreicht, die freien Enden dieser Streifen an die Wickelkerne 12 der Wickelwelle 10 anzukleben. Danach werden die Schneidvorrichtung 34 und der Aufwickler in Betrieb gesetzt, so dass das Band 48 fortlaufend in die Streifen 50 geschnitten wird, die dann auf der Wickelwelle 10 aufgewickelt werden.

Fig. 4 zeigt eine Längsschneidanlage gemäß einem anderen Ausführungsbeispiel in einem Zustand, in dem während der Rüstphase die Hülsen 18 auf der Kammwelle 16 positioniert werden. Bei dieser Ausführungsform ist auf dem Wagen 44 ein Laser 54 montiert, dessen Laserstrahl 56 exakt rechtwinklig zu den Achsen der Messerwellen 36 und der Kammwelle 16 orientiert und auf die Kammwelle 16 gerichtet ist. Der Laserstrahl 56 bildet so einen Positionszeiger in der Form eines Lichtpunktes, der angibt, wie die Hülsen 18 auf der Kammwelle 16 zu positionieren sind. Beispielsweise markiert der Lichtpunkt die Position, auf die das von der Separierscheibe 20 abgewandte Ende der Hülse 18 eingestellt werden soll.

Die numerische Steuerung des Roboters 40 berechnet anhand der zuvor eingegebenen und gespeicherten Positionen der Tellermesser 38 automatisch die Sollpositionen für die Separierscheiben 20, unter Berücksichtigung der in Fig. 3 gezeigten Auffächerung der Streifen 50. Der Wagen 44 wird dann schrittweise so verfahren, dass der Laserstrahl 56 nacheinander die Sollpositionen der einzelnen Hülsen 18 anzeigt. In dem in Fig. 4 gezeigten Zustand ist eine Hülse 18 (am in Fig. 4 unteren Ende der Kammwelle 16) bereits auf die Sollposition eingestellt worden, während die meisten übrigen Hülsen sich noch platzsparend zusammengeschoben am entgegengesetzten Ende der Spannwelle befinden. Eine Hülse wird gerade in die strichpunktiert eingezeichnete Sollposition verschoben.

Das durch einen Balg oder Schlauch gebildete Spannorgan 24 der Kammwelle 16 kann so konfiguriert sein, dass es auch im nicht expandierten Zustand geringfügig aus der Längsnut 26 heraus ragt und so der Verschiebung der Hülsen 18 einen gewissen Reibungswiderstand entgegensetzt, der gerade groß genug ist, die Hülsen in der eingestellten Position zu halten, bis sie durch Expandieren des Spannorgans endgültig fixiert werden.

Der Laser 54 oder ein nicht gezeigter gesonderter Laser können dazu benutzt werden, in entsprechender Weise auch die Positionen der Wickelkerne 12 auf der Wickelwelle 10 einzustellen.

## Patentansprüche

1. Aufwickler für in der Form paralleler Streifen (50) von einer Längsschneidvorrichtung (34) zugeführtes Bahnmaterial, mit einer Wickelwelle (10), auf welche die Streifen (50) aufzuwickeln sind, und einer parallel zu der Wickelwelle (10) verlaufenden Kammwelle (16), auf der Hülsen (18) angeordnet sind, die jeweils eine Separierscheibe (20) zur Seitenführung der Streifen (50) tragen, **dadurch gekennzeichnet, dass** die Hülsen (18) mit mindestens einem in Längsrichtung am Umfang der Kammwelle (16) verlaufenden, radial expandierbaren Spannorgan (24) in einzeln einstellbaren Längspositionen auf der Kammwelle (16) fixierbar sind.

2. Aufwickler nach Anspruch 1, bei dem das Spannorgan (24) pneumatisch expandierbar ist.

3. Aufwickler nach Anspruch 1 oder 2, bei dem das Spannorgan (24) ein Balg aus gummielastischem Material ist.

4. Längsschneidanlage mit einer Längsschneidvorrichtung (34), die mindestens eine Messerwelle (36) mit in einstellbaren Längspositionen darauf fixierbaren Messern (38) aufweist, zum Aufteilen eines Bandes (48) eines Bahnmaterials in mehrere Streifen (50), sowie mit einem Aufwickler nach einem der Ansprüche 1 bis 3 zum Aufwickeln der Streifen (50), und mit einem Roboter (40) zum Positionieren der Messer (38) auf der Messerwelle (36), **dadurch gekennzeichnet, dass** der Roboter (40) dazu eingerichtet ist, Sollpositionen für die Separierscheiben (20) auf der Kammwelle (16) des Aufwicklers vorzugeben.

5. Längsschneidanlage nach Anspruch 4, bei der der Roboter (40) einen Positionszeiger (54) zur Anzeige der Sollpositionen auf der Kammwelle (16) aufweist.

6. Längsschneidanlage nach Anspruch 5, bei der der Positionszeiger (54) ein Laser ist, der auf einem in Längsrichtung der Messerwelle (36) und der Kammwelle (16) verfahrbaren Wagen (44) montiert ist.
